# EUROPÄISCHE PATENTSCHRIFT

(11) **EP 2 161 514 B1**
(45) Veröffentlichungstag und Bekanntmachung des Hinweises auf die Patenterteilung: **12.04.2017**
(21) Anmeldenummer: 08290829.4
(22) Anmeldetag: 04.09.2008
(51) Int. Cl.: F24H 3/04, F24H 9/18

(54) **Wärmeübertrager**
Heat exchanger
Echangeur de chaleur

(43) Veröffentlichungstag der Anmeldung: 10.03.2010
(73) Patentinhaber: Mahle Behr France Rouffach S.A.S., 68250 Rouffach (FR)
(72) Erfinder: Robin, Nicolas, 68100 Mulhouse (FR)
(74) Vertreter: Grauel, Andreas

(56) Entgegenhaltungen:
- EP-A- 1 626 231
- EP-A- 1 780 061
- DE-A1- 4 404 345

## Beschreibung

Die Erfindung betrifft einen Wärmeübertrager gemäß dem Oberbegriff des Anspruchs 1.

Ein solcher Wärmeübertrager ist aus der Patentschrift DE 4404345 A1 bekannt.

Verbrauchsoptimierte Fahrzeuge erzeugen immer weniger Abwärme, die für die Aufwärmung des Innenraums zur Verfügung steht. Vor allem in der Startphase und bei geringen Außentemperaturen ist es notwendig, zuzuheizen.

Hierzu stehen verschiedene Möglichkeiten zur Verfügung. Die Zuheizung kann beispielsweise über Brennstoffzuheizer, elektrische Zuheizer, Abgas-Wärmeüberträger etc. erfolgen. Von den genannten Möglichkeiten hat sich jedoch die elektrische Zuheizung als besonders sinnvoll erwiesen, da sie kostengünstig und spontan spürbar ist. Insbesondere sind elektrische Zuheizer auch leicht in ein Klimagerät und Luftkanäle integrierbar bzw. einbaubar.

Vorzugsweise werden hierzu so genannte PTC-Heizeinrichtungen verwendet. Bei elektrischen Zuheizern, die diese Art von Heizeinrichtungen verwenden, erfolgt die Umwandlung von elektrischer Energie aus dem Bordnetz des Fahrzeugs in Wärme in einem PTC-Element (*Positive Temperature Coefficient*). Dieser Kaltleiter aus Keramik ist ein sehr stark temperaturabhängiger Halbleiterwiderstand. Das heißt, dass mit zunehmender Temperatur der Widerstand des Keramik-Elements sehr stark zunimmt. Dadurch stellt sich unabhängig von den Randbedingungen - wie z. B. angelegte Spannung, Nominalwiderstand, Luftmenge über dem PTC-Element - eine sehr gleichmäßige Oberflächentemperatur am PTC-Element ein. Dadurch wird eine Überhitzung verhindert, wie sie z. B. mit einem normalen Wärme abgebenden Heizdraht auftreten könnte, da hier unabhängig von den Randbedingungen immer der gleiche Widerstand und dadurch elektrische Heizleistung eingebracht wird. Das heißt, mit zunehmender Temperatur steigt der elektrische Widerstand proportional stark an.

Um eine Leistungssteigerung bezüglich der Heizleistung zu erzielen, ist es im Stand der Technik bekannt, zwei oder mehrere PTC-Heizeinrichtungen gleichzeitig einzusetzen. Die jeweiligen Heizregister werden dabei in zwei unabhängigen Rahmen angeordnet und werden in der Klimaanlage hintereinander aufgestellt.

Der Einsatz von PTC-Heizeinrichtungen bzw. PTC-Heizregistern in zwei unabhängigen Rahmen benötigt jedoch einen größeren Bauraum, was aufgrund des in der Klimaanlage vorhandenen geringen Bauraums, der auf den Luftkanalquerschnitt beschränkt ist, problematisch ist. Auch vergrößert sich beim Verwenden von zwei Rahmen der Abstand zwischen den PTC-Keramiken der jeweiligen Heizregister. Zum Beispiel wird bei Anordnung von zwei Heizregistern hintereinander mit zwei separaten Rahmen das hintere Heizregister, welches entfernt von einem Gebläse angeordnet ist, mehr erwärmt als das vordere Heizregister, welches dichter an dem Gebläse angeordnet ist.

Hierzu ist es z. B. aus JP 62080122 A bekannt, eine elektrische Heizeinrichtung zu verwenden, bei der zur Erhöhung der Effizienz zumindest zwei PTC-Heizeinrichtungen mit voneinander unterschiedlichen Curietemperaturen eingesetzt werden, die in einem Rahmen angeordnet sind. Dabei wird das PTC-Heizregister mit der höheren Curietemperatur entfernt von einer Gebläseöffnung, durch die warme Luft austritt, angeordnet und das PTC-Heizregister mit der niedrigeren Curietemperatur wird vor der Gebläseöffnung positioniert.

Bei dieser Konfiguration ist es jedoch auch problematisch, dass keine zuverlässige physikalische Trennung zwischen den hintereinander angeordneten PTC-Heizregistern existiert. Dies kann insbesondere bei Hochspannungs-Anwendungen problematisch sein.

Daher ist es die Aufgabe der vorliegenden Erfindung, einen Wärmeübertrager für Kraftfahrzeuge vorzusehen, der eine Heizleistungssteigerung auf Bauraum sparende Art und Weise erzielt.

Die Aufgabe der vorliegenden Erfindung wird durch einen Wärmeübertrager mit den Merkmalen gemäß Anspruch 1 gelöst. Vorteilhafte Weiterbildungen der vorliegenden Erfindung sind in den Unteransprüchen definiert.

Erfindungsgemäß wird ein Wärmeübertrager, insbesondere elektrischer Zuheizer für ein Kraftfahrzeug, mit zumindest einem zumindest ein Heizelement aufweisendes ersten Heizregister, und zumindest einem zumindest ein Heizelement aufweisendes zweiten Heizregister, welche in einem Rahmen, der eine Vorderseite und eine Rückseite aufweist, angeordnet sind, wobei das zumindest eine erste Heizregister an der Vorderseite und das zumindest eine zweite Heizregister an der Rückseite des Rahmens versetzt zueinander angeordnet sind, wobei in dem Rahmen zumindest ein erstes und ein zweites durchströmbares Gitterelement vorgesehen sind, wobei zumindest ein erstes Gitterelement an der Vorderseite des Rahmens und zumindest ein zweites Gitterelement an der Rückseite des Rahmens vorgesehen sind, wobei die ersten und die zweiten Gitterelemente jeweilig zwischen ersten und zweiten Heizelement-/Rippenelement-Anordnungen positioniert sind, wobei der Wärmeübertrager erste Rippenelemente aufweist, welche jeweils zwischen zwei der ersten Heizregistern angeordnet sind und der Wärmeübertrager zweite Rippenelemente aufweist, welche jeweils zwischen zwei der zweiten Heizregistern angeordnet sind, vorgesehen. Durch Vorsehen von einem ersten und einem zweiten Heizregister in nur einem Rahmen wird auf vorteilhafte Art und Weise Bauraum eingespart. Besonders im Vergleich zu Heizeinrichtungen, die unabhängige Heizelemente in separaten Rahmen einsetzten, weist die erfindungsgemäße Konfiguration einen geringeren Bauraum (Luftkanalquerschnitt) auf. Darüber hinaus kann durch die erfindungsgemäße Konfiguration eine deutliche Effizienzsteigerung erzielt werden, da eine Vielzahl von Heizregistem nebeneinander sowie hintereinander angeordnet werden kann. Dadurch, dass durch den Rahmen ebenfalls eine physikalische Trennung der ersten und zweiten Heizregister geschaffen wird, ist auch besonders im Hochspannungsbereich eine höhere Sicherheit gegeben.

Vorzugsweise ist der Rahmen ein Kunststoffrahmen. Dies gewährt einerseits eine Isolierung der beidseitig montierten einzelnen Heizelemente und darüber hinaus ist ein derartiger Kunststoffrahmen auf einfache und kostengünstige Weise herstellbar.

Gemäß einer weiteren bevorzugten Ausführungsform ist in dem Rahmen eine Vielzahl von ersten Heizregistern und eine Vielzahl von zweiten Heizregistern aufnehmbar. Dies steigert die Effizienz des Wärmeübertragers bzw. dessen Heizleistung noch weiter.

Gemäß noch einer weiteren bevorzugten Ausführungsform ist der Rahmen mehrteilig, insbesondere zweiteilig, ausgebildet. Insbesondere im oberen Bereich des Rahmens ist zum Herausführen der Kabel aus dem Wärmeübertrager heraus eine zwei- oder mehrteilige Ausbildung bevorzugt.

Der Wärmeübertrager weist erste Rippenelemente auf, welche jeweils zwischen zwei der ersten Heizregistem angeordnet sind. Hierdurch entsteht ein erstes Heiznetz mit abwechselnder Folge von ersten Heizregistem und ersten Rippenelementen.

Der Wärmeübertrager weist zweite Rippenelemente auf, welche jeweils zwischen zwei der zweiten Heizregistern angeordnet sind. Hierdurch entsteht ein zweites Heiznetz mit abwechselnder Folge von zweiten Heizregistem und zweiten Rippenelementen.

Gemäß der Erfindung liegen in dem Rahmen die ersten Rippenelemente auf der Vorderseite den zweiten Heizregistem auf der Rückseite des Rahmens gegenüber.

Noch bevorzugter ist es, wenn in dem Rahmen auch die zweiten Rippenelemente auf der Rückseite den ersten Heizregistem auf der Vorderseite gegenüberliegen.

Vorzugsweise ist das zumindest eine erste und das zumindest eine zweite Heizregister als PTC-Heizregister mit jeweils zumindest einem PTC-Heizelement ausgebildet.

Auch ist es bevorzugt, wenn der Rahmen zumindest zwei Verrastungselemente aufweist, wobei ein Verrastungselement an einem ersten Randabschnitt vorgesehen ist, welches zu einem weiteren Verrastungselement an einem zweiten Randabschnitt, der dem ersten Randabschnitt gegenüberliegt, asymmetrisch angeordnet ist. Durch Vorsehen der asymmetrisch angeordneten Verrastungselemente an dem Rahmen wird eine Entformung des Rahmens erlaubt.

Gemäß der Erfindung sind in dem Rahmen Gitterelemente vorgesehen. Die Gitterelemente sind in dem Rahmen an einer Position angeordnet, wo keine PTC-Heizelemente bzw. PTC-Heizregister angeordnet sind. Hierdurch erfolgt ein Druckabfall. Wenn die Luft in den Wärmeübertrager eintritt, wird dabei die Luft von der Vorderseite des Wärmeübertragers zu dessen Hinterseite geleitet, ohne dass sie sich mit durch die PTC-Heizregister an der Vorderseite des Wärmeübertragers bereits erwärmte Luft vermischt.

Gemäß der Erfindung ist zumindest ein Gitterelement auf der Vorderseite des Rahmens vorgesehen.

Gemäß der Erfindung sind Gitterelemente an der Rückseite des Rahmens vorgesehen. Die ersten und zweiten Gitterelemente sind jeweilig zwischen ersten und zweiten Heizelement-/Rippenelement-Anordnungen bzw. ersten und zweiten Heiznetzen positioniert.

Noch bevorzugter ist es, wenn die ersten und zweiten Gitterelemente in den Rahmen integriert sind. Dies erleichtert die Herstellung bzw. die Montage des Wärmeübertragers und reduziert somit die Kosten.

Ganz besonders bevorzugt sind die ersten und zweiten Gitterelemente als Wabengitter ausgebildet.

Gemäß noch einer weiteren bevorzugten Ausführungsform bildet der Rahmen mit einer vorderen Abdeckplatte und einer hinteren Abdeckplatte zusammen ein Gehäuse.

Im Folgenden wird die Erfindung anhand eines Ausführungsbeispiels unter Bezugnahme auf die Zeichnung detailliert erläutert. In der Zeichnung zeigen:
- Fig. 1: eine perspektivische Ansicht eines Rahmens eines Wärmeübertragers gemäß einer Ausführungsform;
- Fig. 2: eine Draufsicht auf einen Rahmen eines Wärmeübertragers gemäß einer Ausführungsform;
- Fig. 3: eine perspektivische Ansicht einer Anordnung von ersten und zweiten Heiznetzen;
- Fig. 4: eine perspektivische Ansicht der Vorderseite des Rahmens mit darin montierten ersten Heiznetzen;
- Fig. 5: eine perspektivische Ansicht der Rückseite des Rahmens mit darin montierten zweiten Heiznetzen;
- Fig. 6: eine perspektivische Ansicht einer Abdeckplatte;
- Fig. 7: eine perspektivische Ansicht eines zusammengebauten Wärmeübertragers gemäß einer Ausführungsform.

Fig.1 zeigt eine perspektivische Ansicht eines Rahmens 2 gemäß einer Ausführungsform. Der Rahmen 2 weist eine Vorderseite 3 und eine Rückseite 4 auf, die der Vorderseite 3 gegenüberliegt. Integriert in den Rahmen 2 sind hier drei Gitterelemente 5 in Form von Wabengittern vorgesehen. Darüber hinaus weist der Rahmen an der Vorderseite 3 eine Vielzahl von ersten Aufnahmeelementen 6 auf, in welche jeweilige erste Heizregister (nicht dargestellt) in Form von PTC-Heizregistern aufnehmbar sind und darin gehalten und fixiert werden. An der Rückseite 4 weist der Rahmen ebenfalls eine Vielzahl von zweiten Aufnahmeelementen (nicht dargestellt) auf. Ebenfalls ist in der Figur erkennbar, dass an einem ersten Randabschnitt 7, welcher hier einer Längsseite des Wärmeübertragers 1 entspricht, zwei jeweils paarweise angeordnete Verrastungselemente 8 vorgesehen sind. An einem zweiten Randabschnitt 9 sind ebenfalls zwei Verrastungselemente 8 vorgesehenen, die hinsichtlich der Längsachse L des Rahmens 2 asymmetrisch zu den Verrastungselementen 8 an dem ersten Randabschnitt 7 angeordnet sind.

Fig. 2 zeigt eine Draufsicht auf einen Rahmen 2 gemäß einer Ausführungsform. Hier ist erkennbar, dass die Vielzahl von ersten Aufnahmeelementen 6 an der Vorderseite 3 des Rahmens 2, die die Aufstellungsbereiche der ersten PTC-Heizelemente (nicht dargestellt) begrenzen, einer Vielzahl von zweiten Aufnahmeelementen 10 an der Rückseite 4 des Rahmens 2 gegenüberliegt, die die Aufstellungsbereiche der zweiten PTC-Heizelemente (nicht dargestellt) begrenzen. Dabei sind die ersten Aufnahmeelemente 6 an der Vorderseite 3 j eweils hinsichtlich einer Mittellinie M des Rahmens 2 nicht spiegelsymmetrisch sondern versetzt zu den zweiten Aufnahmeelementen 10 an der Rückseite 4 angeordnet. Die Mittellinie M kennzeichnet die Mitte zwischen der Vorderseite 3 und der Rückseite 4 des Rahmens 2.

Fig. 3 zeigt eine perspektivische Ansicht einer Anordnung von ersten Heiznetzen 11 und zweiten Heiznetzen 12. Die ersten Heiznetze 11 umfassen jeweils erste Heizregister 13 und erste Rippenelemente 14, wobei die ersten Heizregister 13 zwischen jeweils zwei ersten Rippenelementen 14 angeordnet sind. In der Ausführungsform sind zwei erste Heiznetze 11 vorgesehen. Die ersten Rippenelemente 14 sind als Wellrippen ausgebildet. Jedes Heiznetz 11 ist dabei aus jeweils vier ersten Heizregistern 13 und jeweils fünf ersten Rippenelementen 14 aufgebaut. Die ersten Heiznetze 11 sind aufgebaut, um in einem Rahmen (nicht dargestellt) der Art angeordnet zu werden, welcher z. B. bereits im Zusammenhang mit Fig. 1 oder Fig. 2 beschrieben wurde. Die zweiten Heiznetze 12 umfassen jeweilige zweite Heizregister 15, welche zwischen jeweils zwei zweiten Rippenelementen 16 angeordnet sind. Die zweiten Rippenelemente 16 sind ebenfalls als Wellrippen ausgebildet. In der Ausführungsform sind zwei zweite Heiznetze 12 vorgesehen. Die ersten und zweiten Heiznetze 11, 12 sind im Wesentlichen hier gleich aufgebaut, sind jedoch versetzt zueinander hintereinander angeordnet. Insbesondere sind dabei die PTC-Keramikelemente der ersten Heizregister 13 versetzt zu den PTC-Keramikelementen der zweiten Heizregister 15 angeordnet. Dabei liegen die ersten Heizregister 13, die an der Vorderseite des Rahmens (nicht dargestellt) montierbar sind, den zweiten Rippenelementen 16 des zweiten Heiznetzes 12, welches an der Rückseite des Rahmens (nicht dargestellt) montierbar ist, gegenüber. Die Kontaktbleche 17 der ersten und zweiten Heizregister 13, 15 ragen von der dargestellten Anordnung nach oben ab.

Fig. 4 zeigt eine perspektivische Ansicht der Vorderseite 3 des Rahmens 2 mit darin montierten ersten Heiznetzen 11, die jeweils wiederum aus einer abwechselnden Folge von ersten Rippenelementen 14 und ersten Heizregistern 13 bestehen. In der Ausführungsform sind zwei erste Heiznetze 11 vorgesehen, die durch ein Gitterelement 5 in Form von Wabengittern, das in den Rahmen 2 integriert ist. vorgesehen sind. In der Ausführungsform sind zwei Gitterelemente 5 vorgesehen.

Fig. 5 zeigt eine perspektivische Ansicht der Rückseite 4 des Rahmens 2 mit zwei darin montierten zweiten Heiznetzen 12, welche jeweils aus einem zweiten Heizregister 15 mit beidseitig daran angrenzenden zweiten Rippenelementen 16 bestehen. Es sind drei Gitterelemente 5 in Form von Wabengittern vorgesehen, wobei jedes zweite Heiznetz 12 an jeder Längsseite an eines der drei Gitterelemente 5 angrenzt.

Fig. 6 zeigt eine perspektivische Ansicht einer Abdeckplatte 18, welche mit dem Rahmen (nicht dargestellt) zusammensetzbar ist. Die Abdeckplatte 18 weist dabei ebenfalls Eingriffselemente 19, hier vier, wovon jeweils zwei auf gegenüberliegenden Längsseiten der Abdeckplatte 18 vorgesehen sind, auf. Die Eingriffselemente 19 der Abdeckplatte 18 sind ebenfalls asymmetrisch entsprechend der Verrastungselemente 8 an dem ersten Randabschnitt 7 und dem zweiten Randabschnitt 9 des Rahmens 2 an dessen Vorderseite 3 angeordnet. Beim Zusammenbau des Rahmens 2 mit der Abdeckplatte 18 wird diese mit der Vorderseite 3 des Rahmens 2 in Eingriff gebracht, indem die Verrastungselemente 8 mit den Eingriffselementen 19 in Eingriff gebracht werden. Analog ist eine zweite Abdeckplatte 18, welche im Wesentlichen identisch aufgebaut ist, auf der Rückseite 4 des Rahmens 2 anbringbar, so dass der Rahmen 2 mit zwei Abdeckplatten 18 in montiertem Zustand, welcher in Fig. 7 dargestellt ist, ein Gehäuse 20 des Wärmeübertragers 1 bildet. Hier ist erkennbar, dass die jeweiligen Abdeckplatten 18 ebenfalls mit einer wabenartigen Struktur 19 versehen sind, so dass eine Vielzahl von Luftdurchtrittsöffnungen 21 jeweils an der Vorderseite 3 und der Rückseite 4 vorgesehen ist. In dem Gehäuse 20 sind die ersten Heiznetze 11 auf die bereits beschriebene Art und Weise versetzt zu den zweiten Heiznetzen 12 angeordnet, wobei die ersten Heizregister 13 des ersten Heiznetzes 11 auf der Vorderseite 3 des Rahmens 2 jeweils den zweiten Rippenelementen 16 des zweiten Heiznetzes 12 auf der Rückseite 4 des Rahmens 2 gegenüberliegen. Die Gitterelemente 5 in Form von Wabengittern sind in der Konfiguration jeweils an Positionen angeordnet, wo sich keine PTC-Heizelemente befinden, d. h. wo keine ersten oder zweiten Heizregister 13, 15 angeordnet sind, so dass ein Druckabfall an den ersten und zweiten Heizregistern 13, 15 erfolgt. Die in den Wärmeübertrager 1 an der Vorderseite 3 eintretende Frischluft wird durch den Wärmeübertrager 1 hindurchgeleitet und tritt an der Rückseite 4 wieder aus, ohne sich dabei beim Eintreten in den Wärmeübertrager 1 an der Vorderseite 3 mit bereits durch die ersten Heizregister 13 erwärmte Luft zu vermischen.

Insgesamt betrachtet kann mit dem so ausgestalteten Wärmeübertrager 1 ein elektrischer Zuheizer insbesondere für Hochspannungsausführungen mit erhöhter Effizienz und geringem Bauraumbedarf bereitgestellt werden.

### Bezugszeichenliste

- 1: Wärmeübertrager
- 2: Rahmen
- 3: Vorderseite
- 4: Rückseite
- 5: Gitterelement
- 6: erste Aufnahmeelemente
- 7: erster Randabschnitt
- 8: Verrastungselement
- 9: zweiter Randabschnitt
- 10: zweite Aufnahmeelemente
- 11: erstes Heiznetz
- 12: zweites Heiznetz
- 13: erstes Heizregister
- 14: erstes Rippenelement
- 15: zweites Heizregister
- 16: zweites Rippenelement
- 17: Kontaktblech
- 18: Abdeckplatte
- 19: wabenartige Struktur
- 20: Gehäuse
- 21: Luftdurchtrittsöffnungen

## Patentansprüche

1. Wärmeübertrager (1), insbesondere elektrischer Zuheizer für ein Kraftfahrzeug, mit zumindest einem zumindest ein Heizelement aufweisendes ersten Heizregister (13), und zumindest einem zumindest ein Heizelement aufweisendes zweiten Heizregister (15), welche in einem Rahmen (2), der eine Vorderseite (3) und eine Rückseite (4) aufweist, angeordnet sind, wobei das zumindest eine erste Heizregister (13) an der Vorderseite (3) und das zumindest eine zweite Heizregister (15) an der Rückseite (4) des Rahmens (2) versetzt zueinander angeordnet sind, **dadurch gekennzeichnet, dass** in dem Rahmen (2) zumindest ein erstes und ein zweites durchströmbares Gitterelement (5) vorgesehen sind, wobei zumindest ein erstes Gitterelement an der Vorderseite des Rahmens und zumindest ein zweites Gitterelement an der Rückseite des Rahmens vorgesehen sind, wobei die ersten und die zweiten Gitterelemente jeweilig zwischen ersten und zweiten Heizelement-/Rippenelement-Anordnungen positioniert sind, wobei der Wärmeübertrager (1) erste Rippenelemente (14) aufweist, welche jeweils zwischen zwei der ersten Heizregistern (13) angeordnet sind und der Wärmeübertrager (1) zweite Rippenelemente (16) aufweist, welche jeweils zwischen zwei der zweiten Heizregistern (15) angeordnet sind.

2. Wärmeübertrager (1) nach Anspruch 1, **dadurch gekennzeichnet, dass** der Rahmen (2) ein Kunststoffrahmen ist.

3. Wärmeübertrager (1) nach Anspruch 1 oder 2, **dadurch gekennzeichnet, dass** in dem Rahmen (2) eine Vielzahl von ersten Heizregistern (13) und eine Vielzahl von zweiten Heizregistern (15) aufnehmbar ist.

4. Wärmeübertrager (1) nach einem oder mehreren der Ansprüche 1 bis 3, **dadurch gekennzeichnet, dass** der Rahmen (2) mehrteilig, insbesondere zweiteilig, ausgebildet ist.

5. Wärmeübertrager (1) nach Anspruch 1 bis 4, **dadurch gekennzeichnet, dass** in dem Rahmen (2) die ersten Rippenelemente (14) auf der Vorderseite (3) den zweiten Heizregistern (15) auf der Rückseite (4) des Rahmens (2) gegenüberliegen.

6. Wärmeübertrager (1) nach Anspruch 1 bis 5, **dadurch gekennzeichnet, dass** in dem Rahmen (2) die zweiten Rippenelemente (16) auf der Rückseite (4) den ersten Heizregistern (13) auf der Vorderseite (3) gegenüberliegen.

7. Wärmeübertrager (1) nach einem oder mehreren der Ansprüche 1 bis 6, **dadurch gekennzeichnet, dass** das zumindest eine erste und das zumindest eine zweite Heizregister (13, 15) als PTC-Heizregister mit jeweils zumindest einem PTC-Heizelement ausgebildet ist.

8. Wärmeübertrager (1) nach einem oder mehreren der Ansprüche 1 bis 7, **dadurch gekennzeichnet, dass** der Rahmen (2) zumindest zwei Verrastungselemente (8) aufweist, wobei ein Verrastungselement (8) an einem ersten Randabschnitt (7) vorgesehen ist, welches zu einem Verrastungselement (8) an einem zweiten Randabschnitt (9), der dem ersten Randabschnitt (7) gegenüberliegt, asymmetrisch angeordnet ist.

9. Wärmeübertrager (1) nach einem oder mehreren der Ansprüche 1 bis 8, **dadurch gekennzeichnet, dass** das zumindest eine Gitterelement (5) in den Rahmen (2) integriert ist.

10. Wärmeübertrager (1) nach einem oder mehreren der Ansprüche 1 bis 9, **dadurch gekennzeichnet, dass** das zumindest eine Gitterelement (5) als Wabengitter ausgebildet ist.

## Claims

1. A heat exchanger (1), in particular an electric auxiliary heater for a motor vehicle, with at least one first heating register (13) having at least one heating element and at least one second heating register (15) having at least one heating element, which are arranged in a frame (2) having a front side (3) and a back side (4), wherein the at least one first heating register (13) is arranged on the front side (3) and the at least one second heating register (15) is arranged on the back side (4) of the frame (2), offset to one another, **characterised in that** at least one first and one second grid element (5), which can be flowed through, are provided in the frame (2), wherein at least one first grid element is provided on the front side of the frame and at least one second grid element is provided on the back side of the frame, wherein the first and the second grid elements are respectively positioned between first and second heating element/rib element arrangements, wherein the heat exchanger (1) has first rib elements (14) which are respectively arranged between two of the first heating registers (13) and the heat exchanger (1) has second rib elements (16) which are respectively arranged between two of the second heating registers (15).

2. The heat exchanger (1) as claimed in claim 1, **characterised in that** the frame (2) is a plastic frame.

3. The heat exchanger (1) as claimed in claim 1 or 2, **characterised in that** a plurality of first heating registers (13) and a plurality of second heating registers (15) is receivable in the frame (2).

4. The heat exchanger (1) as claimed in one or more of claims 1 to 3, **characterised in that** the frame (2) is formed of several parts, in particular two parts.

5. The heat exchanger (1) as claimed in claims 1 to 4, **characterised in that** in the frame (2), the first rib elements (14) on the front side (3) are opposite the second heating registers (15) on the back side (4) of the frame (2).

6. The heat exchanger (1) as claimed in claims 1 to 5, **characterised in that** in the frame (2), the second rib elements (16) on the back side (4) are opposite the first heating registers (13) on the front side (3).

7. The heat exchanger (1) as claimed in one or more of claims 1 to 6, **characterised in that** the at least one first and the at least one second heating register (13, 15) are formed as PTC heating registers, each having at least one PTC heating element.

8. The heat exchanger (1) as claimed in one or more of claims 1 to 7, **characterised in that** the frame (2) has at least two latching elements (8), wherein one latching element (8), provided on a first edge portion (7), is arranged asymmetrically to a latching element (8) on a second edge portion (9) which is opposite the first edge portion (7).

9. The heat exchanger (1) as claimed in one or more of claims 1 to 8, **characterised in that** the at least one grid element (5) is integrated in the frame (2).

10. The heat exchanger (1) as claimed in one or more of claims 1 to 9, **characterised in that** the at least one grid element (5) is formed as honeycomb grid.

## Revendications

1. Echangeur de chaleur (1), en particulier dispositif de chauffage auxiliaire électrique pour un véhicule automobile, ledit échangeur de chaleur comprenant au moins un premier registre de chauffage (13) présentant au moins un élément chauffant, et comprenant au moins un deuxième registre de chauffage (15) présentant au moins un élément chauffant, registres de chauffage qui sont disposés dans un cadre (2) qui présente une face avant (3) et une face arrière (4), où le premier registre de chauffage (13) au moins au nombre de un, placé sur la face avant (3), et le deuxième registre de chauffage (15) au moins au nombre de un, placé sur la face arrière (4) du cadre (2), sont disposés en étant décalés l'un par rapport à l'autre, **caractérisé en ce qu'**il est prévu, dans le cadre (2), au moins un premier et un deuxième élément à grille (5) pouvant être traversés, où il est prévu au moins un premier élément à grille sur la face avant du cadre et au moins un deuxième élément à grille sur la face arrière du cadre, où les premiers et les deuxièmes éléments à grille sont positionnés à chaque fois entre des premiers et deuxièmes agencements d'éléments chauffants / d'éléments à ailettes, où l'échangeur de chaleur (1) présente des premiers éléments à ailettes (14) qui sont disposés à chaque fois entre deux des premiers registres de chauffage (13), et l'échangeur de chaleur (1) présente des deuxièmes éléments à ailettes (16) qui sont disposés à chaque fois entre deux des deuxièmes registres de chauffage (15).

2. Echangeur de chaleur (1) selon la revendication 1, **caractérisé en ce que** le cadre (2) est un cadre en matière plastique.

3. Echangeur de chaleur (1) selon la revendication 1 ou 2, **caractérisé en ce que** des premiers registres de chauffage (13) et des deuxièmes registres de chauffage (15), qui forment une multiplicité de registres, peuvent être logés dans le cadre (2).

4. Echangeur de chaleur (1) selon l'une quelconque ou plusieurs des revendications 1 à 3, **caractérisé en ce que** le cadre (2) est configuré en plusieurs parties, en particulier en deux parties.

5. Echangeur de chaleur (1) selon les revendications 1 à 4, **caractérisé en ce que** les premiers éléments à ailettes (14) placés sur la face avant (3) font face, dans le cadre (2), aux deuxièmes registres de chauffage (15) placés sur la face arrière (4) du cadre (2).

6. Echangeur de chaleur (1) selon les revendications 1 à 5, **caractérisé en ce que** les deuxièmes éléments à ailettes (16) placés sur la face arrière (4) font face, dans le cadre (2), aux premiers registres de chauffage (13) placés sur la face avant (3).

7. Echangeur de chaleur (1) selon l'une quelconque ou plusieurs des revendications 1 à 6, **caractérisé en ce que** le premier registre de chauffage (13) au moins au nombre de un et le deuxième registre de chauffage (15) au moins au nombre de un sont conçus comme des registres de chauffage CTP comportant à chaque fois au moins un élément chauffant - CTP - à coefficient de température positif.

8. Echangeur de chaleur (1) selon l'une quelconque ou plusieurs des revendications 1 à 7, **caractérisé en ce que** le cadre (2) présente au moins deux éléments d'encliquetage (8), où un élément d'encliquetage (8) est prévu sur une première partie de bordure (7), lequel élément d'encliquetage est disposé de façon asymétrique par rapport à un élément d'encliquetage (8) prévu sur une seconde partie de bordure (9) qui est placée à l'opposé de la première partie de bordure (7).

9. Echangeur de chaleur (1) selon l'une quelconque ou plusieurs des revendications 1 à 8, **caractérisé en ce que** l'élément à grille (5) au moins au nombre de un est intégré dans le cadre (2).

10. Echangeur de chaleur (1) selon l'une quelconque ou plusieurs des revendications 1 à 9, **caractérisé en ce que** l'élément à grille (5) au moins au nombre de un est configuré comme une grille en nid d'abeilles.
